# EUROPÄISCHE PATENTSCHRIFT

(11) **EP 0 615 946 B1**
(45) Veröffentlichungstag und Bekanntmachung des Hinweises auf die Patenterteilung: **04.06.1997**
(21) Anmeldenummer: 93104414.3
(22) Anmeldetag: 18.03.1993
(51) Int. Cl.: B66B 9/02, B66B 1/14

(54) **Vertikal-/Horizontal-Personenfördersystem**
Vertical/horizontal passenger conveyor system
Système transporteur de passagers vertical-/horizontal

(43) Veröffentlichungstag der Anmeldung: 21.09.1994
(73) Patentinhaber: INVENTIO AG, CH-6052 Hergiswil NW (CH)
(72) Erfinder: Sager, Edmund, CH-6045 Meggen (CH)

(56) Entgegenhaltungen:
- EP-A- 0 388 814
- DE-A- 2 618 237
- DE-A- 3 939 762
- US-A- 3 658 155

## Beschreibung

Vertikal-/ Horizontal-Personenfördersystem bestehend aus mit eigenen Antriebsmitteln versehenen Kabinen für Vertikal- und Horizontalfahrt und Vertikal- und Horizontal-Fahrschächten, welche mit festen und beweglichen Führungsmitteln ausgerüstet sind, in welche die Antriebsmittel der Kabinen kraft- und formschlüssig eingreifen, wobei im selben Schacht, vertikal und/oder horizontal, gleichzeitig mehr als eine Kabien verkehren kann.

Ein System der genannten Art wird mit dem US-A-3,658,155 dargestellt und beschrieben. Die Antriebsmittel auf den Kabinen sind ein Motor und eine Kettentransmission auf eine achsial verschiebbare Welle mit stirnseitigen Zahnritzeln. Die schachtseitigen Führungsmittel sind mehrspurige Zahnstangenprofile, wobei die einen nur vertikal angeordnet sind, andere nach links in die Horizontale führen und eine dritte nach rechts in die Horizontale führt. Durch das achsiale Verschieben der Ritzelwelle auf eine bestimmte Zahnstange wird die entsprechende Fahrbahn gewählt. Die Kabine hängt am Antrieb und wird an den vier Ecken mit zusätzlichen Stützrädern geführt. Spezielle mechanische Einrichtungen halten bei Richtungswechsel die Zahnritzel im Eingriff.

Dieses System besteht aus sehr vielen mechanischen Präzisionsteilen; insbesondere werden die verschiedenen Zahnstangenprofile entsprechende Kosten verursachen. Ferner müssten zusätzlich noch entsprechende Sicherheitseinrichtungen für den Fall des Bruches eines Kraftübertragungsteiles vorgesehen werden.

Betreffend Antriebsmittel auf einer selbstfahrenden Kabine beschreiben eine FR-A-1.557.662 und die korrespondierende DE-A-39 39 762 einen Kabinenantrieb mittels Zahnriemen. Der Zahnriemen ist doppelseitig profiliert. In die innenseitigen Zähne greifen ein Antriebsrad und eine Umlenk-/Spannrolle ein. Die aussenseitigen Zähne des Zahnriemens greifen, ebenfalls formschlüssig, in eine Zahnstange ein, welche gleichzeitig als Führungsmittel dient. Bedingt durch die Zahnformen der Zahnstange und des Zahnriemens muss auf der Strecke zwischen Antriebs- und Umlenkrolle eine Andruckvorrichtung vorgesehen werden, damit die formschlüssige Verbindung erhalten bleibt. Diese Andruckeinrichtung besteht aus einem weiteren Zahnriemen mit einer Anzahl Druckrollen oder in einer anderen Form aus einer Reihe in einem Support angeordneten Druckrollen.

Bei diesem System findet eine relativ fein verzahnte Zahnstange Verwendung und mit der nötigen Zahnriemen-Andruckvorrichtung ist ein zusätzlicher Aufwand zu leisten. Sicherheitsvorrichtungen sind nicht vorhanden, da es sich um einen Bauaufzug handelt. Eine solche müsste aber für eine Personentransporteinrichtung vorhanden sein.

Der vorliegenden Erfindung liegt die Aufgabe zugrunde, ein Personenfördersystem für Vertikal- und Horizontaltransport zu schaffen, das einfache feste und bewegliche Führungsmittel aufweist, dessen auf dem Raupenprinzip beruhende Antriebsmittel auf der Kabine keine Andruckmittel benötigen und das eine Sicherheitseinrichtung aufweist, die im Falle des Bruches eines tragenden Kraftübertragungsmittels die Kabine stillsetzt.

Diese Aufgabe wird durch die in den Ansprüchen gekennzeichnete Erfindung gelöst.

Die Vorteile der Erfindung liegen darin, dass kostengünstige Führungsmittel in der Form von Normprofilen verwendet werden können, in welchen die für die formschlüssige Verbindung benötigten Teile nur in grösseren Abständen angeordnet sind und mittels einfachen mechanischen Operationen ausgeformt werden können, dass die Antriebsmittel auf der Kabine für beide Fahrrichtungen, vertikal und horizontal dienen, dass eine für die Kraftübertragung verwendete Rollenkette dank der Form der Formschlussteile in den Führungsmitteln keine Andruckvorrichtung benötigen und dass bei allfälligem Kettenriss eine Kabinenbremse und ein Sicherheitskontakt betätigt werden.

In den Zeichnungen sind Ausführungsbeispiele des Erfindungsgegenstandes dargestellt und es zeigen
- Fig.1: eine Gesamtansicht des Transportsystems,
- Fig.2: Einzelheiten der Antriebsvorrichtung,
- Fig.3 und 3a: Ausbildung des Führungsprofils,
- Fig.4: Anordnung der Antriebs- und Stützmittel an einer Kabine,
- Fig.5: Draufsicht auf Schacht und Kabine,
- Fig.6: Situation mit Vertikal- und Horizontalschacht, sowie mit festen und beweglichen Führungsmitttlen,
- Fig.7 und 7a: eine weitere Ausbildung des Führungsprofils,
- Fig.8: eine weitere Anordnung der Antriebs- und Stützmittel an einer Kabine,
- Fig.9: eine Anordnung von vier Antrieben und Stützstempeln an einer Kabine,
- Fig.9a: Einzelheit einer Umlenk- und Spannrolle,
- Fig.10: Einzelheiten eines Kettenantriebes,
- Fig.11: eine weitere Form des Schwenkmechanismus für einen beweglichen Führungsteil und
- Fig.12: eine Einrichtung für Horizontalfahrt im Zwischenstockbereich.

In der Fig.1 befindet sich in einem Vertikalschacht 2 eine Kabine 1, welche mit Förderketten 4 kraft- und formschlüssig beidseitig mit einem Führungsprofil 5 verbunden ist. Die Förderketten 4 laufen je an beiden Seiten und um die untere Ecke an der Unterseite der Kabine 1. Sie sind je von drei Rollen geführt resp. angetrieben. Die Führungsprofile 5 sind mit Schachtwänden 7 fest verbunden. Im unteren Teil des Vertikalschachtes 2 mündet dieser in einen Horizontalschacht 3. Die untersten vertikalen Führungsprofile des Vertikalschachtes 2 sind mit 6 bezeichnet und können je mit einer Schwenkmechanik 6.1 unter eine Decke 8 hochgeschwenkt werden. Auf der linken Seite der Darstellung ist ein Führungsprofil 6 mit gestrichelten Konturen im hochgeschwenkten Zustand gezeigt. In der vertikalen Lage des Führungsprofiles 6 ist ein Verriegelungsmechanismus 6.2 aktiv, indem in diesem Beispiel ein Verriegelungsbolzen in eine Bohrung eines horizontalen Führungsprofiles 3.1 eindringt und das Führungsprofil 6 auch unter Belastung in dieser Lage festhält. Die Verriegelungsmechanik 6.2 ist mit einem Gestänge mit der Schwenkmechanik 6.1 verbunden und wird jeweils bei den Schwenkvorgängen von dieser mit einer nicht dargestellten Vorrichtung zusätzlich betätigt.

In der Fig.2 sind die Einzelheiten der Antriebsmittel dargestellt. Die Förderkette 4 ist eine Rollenkette und besteht aus Rollen 4.1 und Laschen 4.2. Die Förderkette 4 wird im Innern der Kabine 1 unten links für die linke Förderkette 4 resp. unten rechts für die gestrichelt gezeichnete Förderkette 4 mit einem Kettenrad 9 angetrieben. Vom Kettenrad 9 läuft sie im Innern der Kabine 1 hoch bis zu einer oberen Umlenkrolle 13. Von der Umlenkrolle 13 läuft sie auf die Aussenseite der Kabine 1 und taucht in das Führungsprofil 5 ein, in welchem bei diesem Beispiel jede zweite Rolle 4.1 formschlüssig auf eine Stufe 5.1 des Führungsprofiles 5 zu liegen kommt. Das Führungsprofil 5 ist über Halter 5.2 fest mit der Schachtwand 7 verbunden. Mit einer Kettenbewegung nach unten bewegt sich die Kabine 1 nach oben. Die Förderkette 4 wird dann an der unteren Ecke der Kabine 1 von einer Umlenkrolle 12 in die horizontale Richtung umgelenkt, und läuft unter der Kabine 1 bis zur Umlenkspannrolle 11 von welcher sie dann wieder in das Kabineninnere geführt wird. Mit dem horizontalen Rückwärtslaufen bis zum Kettenrad 9 ist dann der Ausgangspunkt wieder errreicht. Die Umlenkspannrolle 11 wird von einer Feder 11.1 über eine Schubstange 11.2 nach rechts gedrückt zwecks Spannung der Förderkette 4. Am rechten Federende ist eine Schaltkurve mit 11.4 bezeichnet. Beim Nachlassen der Kettenspannung infolge Bruch wird von der Schaltkurve 11.4 ein elektrischer Kontakt 11.5 berührt, welcher über eine elektrische Leitung 11.6 mit einer nicht dargestellten Sicherheitsschaltung in Verbindung steht. Am verlängerten Ende der Schubstange 11.2, welche durch eine zusätzliche Führung 11.7 führt, ist ein Bremsschuh 11.3 angebracht. Zwischen der Bremsfläche des Bremsschuhs 11.3 und der Schachtwand 7 ist ein kleiner Abstand von beispielsweise ein bis fünf cm vorhanden. Das Kettenrad 9 wird über ein Reduktionsgetriebe 9.1 von einem Motor 10 angetrieben. Eine zweite Förderkette 4 mit Rollen und Antrieb auf der rechten Seite der Kabine 1 ist mit einigen gestrichelten Linien angedeutet.

Die Fig.3 zeigt einen Ausschnitt aus dem Führungsprofil 5. Das U-förmige Profil hat eine innere Basisfläche 5.4 und Seitenschenkel 5.3. Auf der Basisfläche 5.4 sind in regelmässigen Abständen "X" die Stufen 5.1 angebracht. Die Breite der Stufen 5.1 entspricht mit etwas Spiel der Breite der Rolle 4.1 der Förderkette 4. Zwischen den Seitenkanten der Stufen 5.1 und den Innenflächen der Seitenschenkel 5.3 des Führungsprofils 5 ist je ein freier Zwischenraum der, mit etwas Spiel, der doppelte Dicke der Lasche 4.2 der Förderkette 4 entspricht. Die Höhe des Seitenschenkels 5.3 ist beispielsweise so gewählt, dass dieser bei der eingreifenden Förderkette 4 bis knapp unter die Rollenachsen reicht. Der Abstand "X" zwischen den Stufen 5.1 entspricht einem ganzzahligen Vielfachen der Teilung der Förderkette 4. Die Stufen 5.1 weisen einen positiven Winkel "a" zur Horizontalen "h" auf. Der Effekt dieser Anordnung ist in der Fig.3a mittels eines Kräftedreiecks dargestellt. Dabei ist Pg die Vertikalkraft und Pq die zur Basisfläche 5.4 des Führungsprofiles 5 gerichtete und aufgrund der schrägen Auflage der Rolle 4.1 resultierende Seitenkraft.

In der Fig.4 ist die doppelseitige Anordnungsart von zwei Förderketten 4 ersichtlich. Die vertikalen Partien der Förderketten 4 sind je in der Nähe einer Kabinenkante einander diagonal gegenüber angeordnet. An der Unterseite der Kabine 1 laufen die Förderketten 4 über ca 90% der Kabinenbreite parallel zueinander. Auf beiden vertikalen Seitenflächen der Kabine 1 sind im untersten Teil Stempelführungen 15 mit ein- und ausfahrbaren rechteckigen Stützstempeln 14 angeordnet. Ein nicht dargestellter Mechanismus in der Stempelführung 15 ermöglicht das Ein- und Ausfahren der Stützstempel 14.

In der Fig.5 ist in der Draufsicht die Anordnung der vorgehend genannten Teile ersichtlich. Die Förderketten 4 befinden sich im Eingriff in den Führungsprofilen 5 und die Bremsschuhe 11.3 bewegen sich mit einem kleinen Abstand der Schachtwand 7 entlang. Mit 15 sind die Oberseiten der Stempelführungen 15 zu sehen, welche sich etwa in der Mitte der Kabinenseiten befinden.

Die Fig.6 zeigt den Uebergang vom Vertikalschacht 2 in einen Horizontalschacht 3. Die Fortsetzung des Führungsprofiles 5 ist im Bereich des Horizontalschachtes 3 das hochschwenkbare Führungsprofil 6. In der gezeichneten Form befindet sich dieses in der heruntergeschwenkten und verriegelten Lage, so dass eine Kabine 1 bis zum Boden des Horizontalschachtes 3 fahren könnte. Auf dem Boden des Horizontalschachtes 3 sind zwei Führungsprofile 3.1 mit einer mit den Förderketten 4 übereinstimmenden Spurweite, sowie zwei ein- und ausfahrbare Stützstempel 17 installiert. Der Pfeil beim Führungsprofil 6 deutet dessen Bewegungsablauf beim Hochschwenken an.

Die Fig.7 zeigt eine Variante der Stufe 5.1, wobei diese aus der Basisfläche 5.4 des Führungsprofiles 5 in der dargestellten Art herausgestanzt und -gebogen wird. In der Fig. 7a ist eine weiterentwickelte Variante dargestellt bei welcher die Stufe 5.1 eine leicht abwärts gerundete Stirnpartie 5.5 aufweist.

Die Fig.8 zeigt eine weitere Anordnung der Förderketten 4, bei welcher diese je in der Mitte der Kabinenseite eingebaut und nur in vertikaler Richtung aktiv sind. An der Kabinenunterseite sind an den vier Ecken ein- und ausfahrbare Stützrollen 16 angeordnet, wobei, wie die Pfeile andeuten, diese bei Bedarf auch in der Hubachse drehbar ausgebildet sein können. Die Stützräder 16 überragen im ausgefahrenen Zustand nach unten die untere Umlenkrolle 12 der Förderkette 4 so weit, dass die Förderkette 4 in der untersten Position der Kabine 1 die, falls vorhanden, horizontalen Führungsprofile 3.1 oder den Boden des Horizontalschachtes 3 nicht berührt.

Gemäss der Anordnungsvariante in der Fig.9 sind auf jeder Kabinenseite je zwei parallel laufende vertikale Förderketten 4 vorgesehen. Mit 17 sind vier im Quadrat angeordnete Stützstempel an der Unterseite der Kabine 1 bezeichnet. Diese sind im Beispiel in der gleichen Spurweite angeordnet wie die seitlichen Förderketten 4, so dass sie beim Ausfahren in den Führungsprofilen 3.1 im Horizontalschacht 3 anstehen.

Gemäss Fig.9a weisen die unteren Umlenkrollen 12 und Spannrollen 11 vorstehende Seitenränder 12.1 auf, so dass sie bei Horizontalfahrt der Kabine 1 auf den vertikalen Schenkeln der horizontalen Führungsprofile 3.1 fahren ohne Berührung von Teilen 4.1 oder 4.2 der Förderketten 4 mit der inneren Grundfläche der Führungsprofile 3.1.

Die Antriebs- und die Spanneinrichtung der vertikalen Förderketten 4 ist in der Fig.10 dargestellt. Der Antriebsmotor 10 ist in einer Gleitführung 18 gelagert. Die ganze Einrichtung, bestehend aus Motor 10, Reduktionsgetriebe 9.1 und Antriebskettenrad 9 wird von einer Druckfeder 19 gegen die Förderkette 4 gedrückt und hält die Förderkette 4 gespannt. Mit dieser Einrichtung verbunden ist auch noch der Bremsschuh 11.3 und ein nicht dargestellter Ueberwachungskontakt 11.4,11.5,11.6 wie in Fig.2 gezeigt. Die Eingriffsstelle der Antriebs- und Spanneinheit befindet sich unmittelbar oberhalb der unteren Spannrolle 12 um einen genügenden Umschlingungswinkel zu erhalten.

Die Fig.11 zeigt eine weitere Variante des schwenkbaren Führungsprofiles 6. Mittels Horizontalschwenkeinrichtungen 6.3 wird das Führungsprofil 6 zur Freigabe der Horizontalfahrt um 90° um die Vertikalachse nach hinten an die Seitenwand des Horizontalschachtes 3 geschwenkt. Die Horizontalschwenkeinrichtung 6.3 betätigt ebenfalls sinngemäss den Verriegelungsbolzen 6.2. Das Führungsprofil 6 kann aus zwei Teilen bestehen und, beispielsweise in der Mitte, eine Trennstelle 6.4 aufweisen. Die untere Horizontalschwenkeinrichtung 6.3 weist zusätzlich eine nicht dargestellte interne Mechanik auf, die es erlaubt, den unteren Teil eines mit der Kabine 1 belasteten Führungsprofiles 6 bis zu dessen Entlastung, beispielsweise ein bis zwei cm abzusenken, um als Vorbereitung für eine Horizontalfahrt auf einem Zwischenstockwerk den unteren Teil des Führungsprofiles 6 vorausgehend zurückzuklappen.

In der Fig.12 wird die Umsetzeinrichtung für Horizontalfahrt in einem Zwischenstockwerk dargestellt. Es ist mit 5.6 ein hochschwenkbares Führungsprofil als neues Element bezeichnet, das um eine horizontale Achse in die horizontale Lage mittels einem nicht dargestellten Schwenkantrieb hochgeschwenkt werden kann und in dieser Lage eine Fortsetzung des horizontalen Führungsprofiles 3.1 in einem Horizontalschacht 3 bilden. Eine Trennstelle zwischen Führungsprofil 5 und hochschwenkbarem Führungsprofil 5.6 ist mit 5.7 bezeichnet. Der untere Teil schwenkbaren Führungsprofiles 6 ist an die Wand des Horizontalschachtes 3 zurückgeschwenkt.

Die vorstehend beschriebene Einrichtung arbeitet wie folgt: Das Funktionsprinzip wird vorerst anhand der Fig.1 bis 7 beschrieben. Der Antriebsmotor 10 treibt die Förderkette 4 via Reduktionsgetriebe 9.1 und Kettenrad 9 in der gewünschten Richtung an. Es sei vorerst angenommen, dass eine Vertikalfahrt ausgeführt werden soll. Dreht das Kettenrad 9 im Uhrzeigersinn, bewegt sich die Förderkette 4 nach dem Verlassen der oberen Umlenkrolle 13 in Abwärtsrichtung und hebt die Kabine 1 in Aufwärtsrichtung. Der Hubeffekt für die Kabine 1 entsteht dadurch, dass jede zweite, dritte, vierte oder n-te Rolle 4.1 der Förderkette 4 beim Ablaufen ab der oberen Umlenkrolle 13 auf eine Stufe 5.1 des Führungsprofiles 5 aufläuft und durch die leichte Schräge der Stufe 5.1 gemäss Fig.3a mit einer kleinen, aber konkreten Kraft Pq gegen die Basisfläche 5.4 des Führungsprofiles 5 gedrückt wird. Durch dieses Selbst-Andrücken der Förderkette 4 in das Führungsprofil 5 wird die bei solchen Antrieben übliche Andruck-Einrichtung im Rücken einer Förderkette überflüssig. Der Abstand der Stufen 5.1 im Führungsprofil 5 wird in der Praxis in Abhängigkeit von den Kriterien Hublast, Geschwindigkeit, Anzahl Förderketten 4, Dimensionen der zusammen wirkenden Komponenten, Sicherheit und Reserve gewählt. Als Besipiel kann empfohlen werden, dass pro Eingriffsbereich einer Förderkette 4 mindestens vier Stufen 5.1 vorzusehen sind. Auf diese Art kann nun die Kabine auf- und abwärts bewegt werden. Natürlich laufen die Förderketten 4, seien es zwei, drei oder vier an einer Kabine 1, mit synchroner Geschwindigkeit miteinander. Das Führungsprofil 5 (6) übernimmt gleichzeitig auch die Führung der Kabine 1 in der anderen horizontalen Richtung, weil die Kettenlaschen 4.2 ebenfalls teilweise in das Führungsprofil 5 (6) eintauchen.

Für eine Horizontalfahrt der Kabine 1 sind nun noch weitere Funktionen und Einrichtungen beteiligt. Es sei angenommen, dass eine Horizontalfahrt im untersten Halt stattfinden soll. Solche Horizontalfahrten dienen dem Schachtwechsel einer Kabine 1 oder der Fahrt in einen seitlichen Pufferraum. Die Kabine 1 fährt hinunter bis zu diesem untersten Halt. Dann werden, zwecks Entlastung der von den Rollen 4.1 belasteten Stufen 5.1 im schwenkbaren Führungsprofil 6, die seitlichen Stützstempel 14 soweit ausgefahren, bis die Rollen 4.1 einige mm von den Stufen 5.1 abgehoben sind. Dann wird das Führungsprofil 6 auf der, der gewünschten Fahrtrichtung entsprechenden Seite an die Decke 8 hochgeschwenkt und anschliessend werden die Stützstempel 14 wieder hochgefahren. Jetzt sitzt die Kabine 1 mit den vorstehenden Rändern 12.1 der unteren Umlenkrolle 12 und der Spannrolle 11 auf den vertikalen Schenkeln der horizontalen Führungsschienen 3.1. Die Kabine 1 kann nun mit dem Förderkettenantrieb horizontal fahren, wobei die Förderketten 4 selbst nur noch der Führung dienen bei diesem Betrieb. Für eine anschliessende Vertikalfahrt im benachbarten Schacht erfolgt der beschriebene Zyklus sinngemäss in umgekehrter Reihenfolge. Der Vorgang des Wechsels zwischen Vertikal- und Horizontalfahrt im untersten Halt ist im Prinzip, unabhängig von den Ausführungsvarianten von Antrieben und Führungen, immer der Gleiche. Aus Platzersparnisgründen wird man, betreffend Führungsprofil 6, der Variante gemäss Fig.11 für einen Wechsel zwischen benachbarten Vertikalschächten den Vorzug geben. Anstelle des Hochschwenkens erfolgt dann das platzsparende Zurückklappen des Führungsprofiles 6 an die Seitenwand des Horizontalschachtes 3.

Der Wechsel von Vertikal- in Horizontalfahrt in einem hierzu vorgesehenen Zwischenstockwerk ist im Prinzip gleich, benötigt jedoch mangels vorhandenem Schachtboden einige zusätzliche Funktionen. Ein solcher Fahrtrichtungswechsel wird anhand der Fig.12 beschrieben und besteht aus folgenden Operationen:
- Anhalten der Kabine 1 auf dem Zwischenstockwerk
- Entlasten des unteren Teils des Führungsprofiles 6 durch leichtes Absenken mittels der unteren Schwenkmechanik 6.3
- Zurückklappen des unteren Teils des Führungsprofiles 6
- Hochklappen des Führungsprofiles 5.6 in die Horizontale
- Abstützen der Kabine 1 auf dem bezw. den hochgeklappten Führungsprofilen 5.6
- Zurückklappen des oberen Teils des Führungsprofiles 6
- Einfahren der Stützstempel 14
- Analoge Vorbereitung für horizontale Einfahrt im Zielschacht
- Horizontalfahren zum benachbarten und entsprechend vorbereiteten Schacht
- Wiedererrichten der Situation für Vertikalfahrt im verlassenen Vertikalschacht
- Nach Ankunft im benachbarten Schacht umgekehrter Ablauf der eingangs beschriebenen Operationen als Vorbereitung für Vertikalfahrt

Das Prinzip von auf Stufen 5.1 in Führungsprofilen 5, 6 abstützenden Förderketten 4 ermöglicht verschiedene Ausführungsvarianten. Die Förderketten 4 können einander diagonal gegenüber gemäss Fig.2, 4 und 5 angeordnet sein. Der Vorteil dieser Anordnung wird darin liegen, dass der Antrieb einerseits und die Kettenspannung mit der Sicherheitseinrichtung anderseits voneinander funktionell getrennt angeordnet werden können. Ausführungsvarianten gemäss Fig.8, 9 und 10 haben den Vorteil des möglicherweise kleineren Platzbedarfes in der Kabine 1. Werden antreibbare, ein- und ausfahrbare und um die Hubachse drehbare Stützrollen 16 gemäss Fig.8 verwendet, so besteht die Möglichkeit, die Kabine 1 auf einer führungslosen Ebene in beliebigen horizontalen Richtungen wie ein Landfahrzeug zu bewegen. Bei der Ausführungsvariante gemäss Fig.9 übernehmen die unteren Umlenkrollen 12 die Transportfunktion auf den Führungsprofilen 3.1 in Horizontalrichtung (Fig.9a).
Die in der Fig. 9 dargestellten aus- und einfahrbaren Stützstempel 17 sowie auch jene mit 14 und 15 bezeichneten der Fig.4 werden in einer anderen Variante im Boden des unteren Horizontalschachtes 3 statt unterhalb jeder Kabine 1 eingebaut. Bei dieser Variante müssen dann nicht alle Kabinen 1 mit Stützstempel versehen werden, sondern weisen nur Förderketten 4 mit den entsprechenden Antrieben auf.

## Patentansprüche

1. Vertikal-/Horizontal-Personenfördersystem bestehend aus mit eigenen Antriebsmitteln versehenen Kabinen (1) für Vertikal- und Horizontalfahrt und Vertikal- und Horizontal-Fahrschächten, welche mit festen und beweglichen Führungsmitteln (5, 6, 4.1, 4.2) ausgerüstet sind, in welche die Antriebsmittel kraft- und formschlüssig eingreifen können, wobei im selben Fahrschacht gleichzeitig mehr als eine Kabine (1) verkehren kann,
dadurch gekennzeichnet
dass eine Kabine (1) mindestens eine der Vertikalfahrt dienende Förderkette (4) mit auf Stufen (5.1) von Führungsprofilen (5, 6) auflaufenden Rollen (4.1), führenden Laschen (4.2), mindestens eine untere, der Horizontalfahrt dienende, auf Führungen (3.1) laufende Umlenk- resp. Spannrolle (12, 11) und mindestens eine, die Förderkette (4) entlastende, ein- und ausfahrbare Stütze (14, 17) aufweist.

2. Personenfördersystem nach Anspruch 1
dadurch gekennzeichnet,
dass eine Kettenspann- und Sicherheitseinrichtung vorhanden ist bestehend aus einer Druckfeder (11.1), einer Spannrolle (11), einer Schaltkurve (11.4), einem Schaltkontakt (11.5), einem Sicherheitskreisanschluss (11.6), einer Schubstange (11.2), einer Schubstangenführung (11.7) und einem Bremsschuh (11.3).

3. Personenfördersystem nach Anspruch 1
dadurch gekennzeichnet,
dass ein Kettenantrieb bestehend aus Motor (10), Reduktionsgetriebe (9.1) und Kettenrad (9) vorhanden ist.

4. Personenfördersystem nach Anspruch 1
dadurch gekennzeichnet,
dass eine kombinierte Einrichtung für Kettenantrieb und -Spannung und Sicherheit vorhanden ist bestehend aus Motorgleitführung (18), Druckfeder (19), Motor (10), Reduktionsgetriebe (9.1), Kettenrad (9), Schubstange (11.2) und Bremsschuh (11.3).

5. Personenfördersystem nach Anspruch 1
dadurch gekennzeichnet,
dass der Schachtboden eines Horizontalschachtes (3) ein- und ausfahrbare, die Förderkette (4) der Kabine (1) im Eingriff entlastende Stützstempel (17) aufweist.

6. Personenfördersystem nach Anspruch 1
dadurch gekennzeichnet,
dass die Kabine (1) antreibbare, ein- und ausfahrbare und um die Hubachse drehbare Stütz- und Fahrrollen (16) aufweist.

7. Personenfördersystem nach Anspruch 1
dadurch gekennzeichnet,
dass Stufen (5.1) in Führungsprofilen (5 und 6) einen positiven Winkel "a" zur Horizontalen "h" aufweisen und dass sie in einem Abstand "X" zueinander, der ein Vielfaches der Rollenteilung ist, angeordnet sind.

8. Personenfördersystem nach Anspruch 1 und 7
dadurch gekennzeichnet,
dass Führungsprofile (6) eine Schwenkmechanik (6.1) und eine von dieser betätigte Verriegelungsmechanik aufweisen.

9. Personenfördersystem nach Anspruch 1 und 7
dadurch gekennzeichnet,
dass Führungsprofile (6) eine Trennstelle (6.4) und Horizontalschwenkeinrichtungen (6.3) aufweisen und dass die untere Horizontalschwenkeinrichtung (6.3) eine interne Absenkeinrichtung aufweist.

10. Personenfördersystem nach Anspruch 1 und 7
dadurch gekennzeichnet,
dass ein hochschwenkbares Führungsprofil (5.6) vorhanden ist.

11. Personenfördersystem nach Anspruch 1
dadurch gekennzeichnet,
dass Umlenkrollen (12) und Spannrollen (11) auf vertikalen Schenkeln von Führungsprofilen (3.1) abrollende Seitenränder (12.1) (11.1) aufweisen.

## Claims

1. Vertical-horizontal passenger-conveying system consisting of cages (1) provided with individual drive means for vertical and horizontal travel and vertical and horizontal travel shafts which are equipped with fixed and movable guide means (5, 6, 4.1, 4.2), into which the drive means can engage force-lockingly and shape-lockingly, wherein more than one cage (1) can travel in the same travel shaft at the same time, characterised thereby, that a cage (1) has at least one conveying chain (4), which serves for the vertical travel, with rollers (4.1) running up onto steps (5.1) of guide profiles (5, 6), guiding straps (4.2), at least one lower deflecting or tensioning roller (12, 11), which serves for the horizontal travel and runs on guides (3.1), and at least one retractable and extendable support (14, 17), which relieves the conveying chain (4).

2. Passenger-conveying system according to claim 1, characterised thereby, that a chain-tensioning and safety equipment is present, which consists of a compression spring (11.1), a tensioning roller (11), a switch cam (11.4), a switch contact (11.5), a safety circuit connection (11.6), a push-rod (11.2), a push-rod guide (11.7) and a brake shoe (11.3).

3. Passenger-conveying system according to claim 1, characterised thereby, that a chain drive is present, which consists of a motor (10), a reduction gear (9.1) and a chain wheel (9).

4. Passenger-conveying system according to claim 1, characterised thereby, that a combined equipment for chain drive and chain-tensioning and safety is present, which consists of a motor sliding guide (18), a compression spring (19), a motor (10), a reduction gear (9.1), a push-rod (11.2) and a brake shoe (11.3).

5. Passenger-conveying system according to claim 1, characterised thereby, that the shaft base of an horizontal shaft (3) has retractable and extendable support plungers (17), which in engagement relieve the conveying chain (4) of the cage (1).

6. Passenger-conveying system according to claim 1, characterised thereby, that the cage (1) has drivable, retractable and extendable support rollers and runners (16), which are rotatable about the lifting axle.

7. Passenger-conveying system according to claim 1, characterized thereby, that the steps (5.1) in guide profiles (5, 6) have a positive angle "a" to the horizontal "h" and that they are arranged at a spacing "X" one from the other, which is a multiple of the roller pitch.

8. Passenger-conveying system according to claim 1 and 7, characterised thereby, that the guide profiles (6) have a pivoting mechanism (6.1) and a latching mechanism actuated thereby.

9. Passenger-conveying system according to claim 1 and 7, characterized thereby, that the guide profiles (6) have a disconnecting place (6.4) and horizontal pivoting equipments (6.3) and that the lower horizontal pivoting equipment (6.3) has an internal lowering equipment.

10. Passenger-conveying system according to claim 1 and 7, characterized thereby, that an upwardly pivotable guide profile (5.6) is present.

11. Passenger-conveying system according to claim 1, characterised thereby, that the tensioning rollers (11) and the deflecting rollers (12) have respective lateral rims (11.1, 12.1), which roll along on vertical limbs of the guide profiles (3.1).

## Revendications

1. Système pour le transport de personnes vertical/horizontal formé de cabines (1) pourvues de moyens d'entraînement propres et destinées à une circulation verticale et horizontale, et de cages verticales et horizontales qui sont équipées de moyens de guidage fixes et mobiles (5, 6, 4.1, 4.2) dans lesquels les moyens d'entraînement peuvent venir en prise par force et par complémentarité de forme, étant précisé que plus d'une cabine (1) peuvent circuler en même temps dans la même cage,
caractérisé en ce qu'une cabine (1) comporte au moins une chaîne transporteuse (4) qui sert à la circulation verticale et qui comprend des maillons (4.2) guidant des rouleaux (4.1) qui arrivent sur des gradins (5.1) de profilés de guidage (5, 6), au moins une poulie de renvoi et une poulie de tension inférieures (12, 11) qui servent à la circulation horizontale et qui roulent sur des guidages (3.1), et au moins un appui (14, 17) apte à être rétracté et déployé, qui décharge la chaîne transporteuse (4).

2. Système pour le transport de personnes selon la revendication 1, caractérisé en ce qu'il est prévu un dispositif de tension de chaîne et de sécurité formé d'un ressort de compression (11.1), d'une poulie de tension (11), d'une came de commutation (11.4), d'un contact de commutation (11.5), d'un raccordement de circuit de sécurité (11.6), d'une bielle (11.2), d'un guidage de bielle (11.7) et d'un sabot de frein (11.3).

3. Système pour le transport de personnes selon la revendication 1, caractérisé en ce qu'il est prévu un entraînement de chaîne formé d'un moteur (10), d'un engrenage démultiplicateur (9.1) et d'une roue à chaîne (9).

4. Système pour le transport de personnes selon la revendication 1, caractérisé en ce qu'il est prévu un dispositif combiné pour l'entraînement et la tension de chaîne et la sécurité, qui est formé d'un guidage à glissement de moteur (18), d'un ressort de compression (19), d'un moteur (10), d'un engrenage démultiplicateur (9.1), d'une roue à chaîne (9), d'une bielle (11.2) et d'un sabot de frein (11.3).

5. Système pour le transport de personnes selon la revendication 1, caractérisé en ce que le fond d'une cage horizontale (3) comporte des pistons d'appui (17) aptes à être rétractés et déployés, qui déchargent la chaîne transporteuse (4) de la cabine (1) quand ladite chaîne est en prise.

6. Système pour le transport de personnes selon la revendication 1, caractérisé en ce que la cabine (1) comporte des rouleaux d'appui et de roulement (16) aptes à être entraînés, à être rétractés et déployés, et à tourner sur l'axe de levage.

7. Système pour le transport de personnes selon la revendication 1, caractérisé en ce que les gradins (5.1) prévus dans les profilés de guidage (5 et 6) présentent un angle positif "a" par rapport à l'horizontale "h", et en ce qu'ils sont disposés suivant un intervalle "X" qui est un multiple du pas des rouleaux.

8. Système pour le transport de personnes selon les revendications 1 et 7, caractérisé en ce que les profilés de guidage (6) comportent un mécanisme de pivotement (6.1) et un mécanisme de verrouillage actionné par celui-ci.

9. Système pour le transport de personnes selon les revendications 1 et 7, caractérisé en ce que les profilés de guidage (6) ont un point de séparation (6.4) et des dispositifs de pivotement horizontaux (6.3), et en ce que le dispositif de pivotement horizontal (6.3) inférieur comporte un dispositif d'abaissement interne.

10. Système pour le transport de personnes selon les revendications 1 et 7, caractérisé en ce qu'il est prévu un profilé de guidage relevable par pivotement (5.6).

11. Système pour le transport de personnes selon la revendication 1, caractérisé en ce que les poulies de renvoi (12) et les poulies de tension (11) présentent des bords latéraux (12.1) (11.1) qui roulent sur les branches verticales de profilés de guidage (3.1).
